# EUROPÄISCHE PATENTSCHRIFT

(11) **EP 1 562 837 B1**
(45) Veröffentlichungstag und Bekanntmachung des Hinweises auf die Patenterteilung: **14.02.2007**
(21) Anmeldenummer: 03766227.7
(22) Anmeldetag: 18.07.2003
(51) Int. Cl.: B65D 43/02

(54) **TOPFFÖRMIGES GEFÄSS, INSBESONDERE EIMER, MIT EINEM DECKEL**
POT-SHAPED VESSEL, IN PARTICULAR BUCKET WITH A LID
RECIPIENT EN FORME DE POT, NOTAMMENT SEAU, COMPORTANT UN COUVERCLE

(30) Priorität: 26.07.2002 DE 20211866 U; 03.12.2002 DE 20219271 U
(43) Veröffentlichungstag der Anmeldung: 17.08.2005
(73) Patentinhaber: Jokey Plastik Wipperfürth GmbH, 51688 Wipperfürth (DE)
(72) Erfinder: FISCHER, Ronald, 56422 Wirges (DE)
(74) Vertreter: Lippert, Stachow & Partner
(86) Internationale Anmeldenummer: PCT/EP2003/007847
(87) Internationale Veröffentlichungsnummer: WO 2004/013013

(56) Entgegenhaltungen:
- EP-A- 0 565 967
- DE-B- 1 097 895

## Beschreibung

Die vorliegende Erfindung bezieht sich auf ein topfförmiges Gefäß, insbesondere Eimer, mit einem Deckel, nach dem Oberbegriff des Anspruchs 1.

Bei einem derartigen, aus der EP 0 565 967 B2 bekannten topfförmigen Gefäß ist die dem entrastenden Anheben des Deckels dienende Lasche parallel zur Umfangsrichtung an einer horizontalen Schwenkachse am Gefäßumfangsflansch schwenkbar gehalten. Mit anderen Worten, die Schwenkachse verläuft parallel zur unteren freien Kante der Lasche, welche freie Kante in Flucht mit der unteren freien Umlaufkante des Gefäßumlaufflansches ist. Ein nach außen weisender Flächenbereich der Lasche dient als Wirkfläche zum entrastenden Anheben des Deckels. Um bei diesem bekannten topfförmigen Gefäß eine günstige Hebelarmlänge der Lasche zu erreichen, muss diese ein Stück weit über die untere Kante des Gefäßumlaufflansches ragen. Dennoch ist das entrastende Anheben des Deckels mit dieser nach außen und zum Deckel hin verschwenkenden Lasche relativ abrupt bzw. ruckartig. Außerdem ist der Bedienende bei dieser Öffnungsbewegungsart dazu geneigt, beim Hintergreifen der Lasche mit den Fingern den Daumen auf den Deckel zu legen, der dann gegen die entrastende Anhebebewegung des Deckels wirkt.

Aufgabe der vorliegenden Erfindung ist es, ein topfförmiges Gefäß, insbesondere Eimer, mit einem Deckel, der eingangs genannten Art zu schaffen, dessen Öffnungsmechanismus eine günstigere Handhabung erlaubt und mit dem ein stetigeres entrastendes Anheben des Deckels erreicht ist.

Zur Lösung dieser Aufgabe sind bei einem topfförmigen Gefäß, insbesondere Eimer, mit einem Deckel, der eingangs genannten Art die im Anspruch 1 angegebenen Merkmale vorgesehen.

Durch die erfindungsgemäßen Maßnahmen ist erreicht, dass die Länge des Hebelarms zum wenig kraftaufwendenden Öffnen des Deckels durch eine nicht störende Verlängerung der Lasche in Umfangsrichtung möglich ist, so dass die Lasche nicht unbedingt nach unten über den Gefäßumlaufflansch ragen muss. Durch eine entsprechende Ausgestaltungen der Kurvenbahn kann ein stetiges und damit gefühlvolles entrastendes Anheben des Deckels erreicht werden. Der Bewegungsablauf erfordert keinen Gegendruck auf den Deckel sondern allenfalls gegen die Wandung des Gefäßkorpus.

Die Schwenkachse der Lasche kann genau senkrecht und damit parallel zu einer gedachten Gefäßachse sein, oder sie kann entsprechend den Merkmalen des Anspruchs 2 zu dieser Gefäßachse hin und/oder in einer gedachten X-Y-Ebene geneigt sein. Das Letztere ist zur Unterstützung des entrastenden Anhebens des Deckels vorteilhaft.

Ist die Lasche am Eimerkorpus vorgesehen, können in vorteilhafterweise die Merkmale nach Anspruch 3 vorgesehen sein.

Mit den Merkmalen nach Anspruch 4 oder 7 ist eine einfach herzustellende Schwenkachse erreicht.

Vorteilhafte Anlenkungen der Lasche am Gefäßkorpus ergeben sich aus den Merkmalen nach Anspruch 5 bzw. 6 oder einem der Ansprüche 8 bis 10 in Form einer einarmigen bzw. zweiarmigen Hebelanordnung.

Gemäß den Merkmalen nach mindestens einem der Ansprüche 11 bis 13 ist in vorteilhafter Weise zusätzlich eine das erste Öffnen des Gefäßes anzeigende Sicherung der Originalität des topfförmigen Gefäßes erreicht. Die Lasche zum entrastenden Anheben des Deckels kann mit einer Originalitätssicherung in Form von die Lasche mit dem Gefäßumlaufflansch stoffschlüssig verbindenden Stegen oder einer Folie versehen, die mit dem erstmaligen Anheben der Lasche aufreißen bzw. aufreißt. Eine derartige sinnfällige Originalitätszerstörung kann bei dem topfförmigen Gefäß gemäß einem anderen Ausführungsbeispiel in einfacher und weniger abrupt zu betätigender Weise gegeben sein. Bei einer solchen Originalitätssicherung wird nicht eine stoffschlüssige Verbindung aufgebrochen, was naturgemäß einen entsprechenden Kraftaufwand und ruckartige Bewegung bedeutet, sondern am Ende der Deckel-Anhebebewegung wird eine Rastverbindung verbleiben, die nicht umkehrbar ist und damit sichtbar bleibt. Weitere vorteilhafte Ausgestaltungen hierzu sind den Merkmalen mindestens einer der Ansprüche 14 bis 16 oder 17 bis 27 zu entnehmen. Dabei besteht die Besonderheit in der Bewegungsabfolge von Lasche und Rastbügel. Die Schwenkbewegung des Rastbügels wird von der Schwenkbewegung der Lasche in stetig übertragender Weise abgenommen. Dabei ist der Rastbügel so ausgebildet, dass er zu Beginn seiner Schwenkbewegung unter die Umfangskante des Gefäßumlaufflansches abtaucht. Eine einfach herzustellende Rast ergibt sich dadurch, dass diese an einem benachbarten Abstützsteg für den Gefäßumlaufflansch vorgesehen ist.

Mit den Merkmalen nach Anspruch 28 und/oder 29 und/oder 30 sind handhabungstechnische Vorteile erreicht.

Weitere Einzelheiten der Erfindung sind der folgenden Beschreibung zu entnehmen, in der die Erfindung anhand der in der Zeichnung dargestellten Ausführungsbeispiele näher beschrieben und erläutert ist.
Es zeigen:
- Figur 1: in abgebrochener perspektivischer Darstellung ein topfförmiges Gefäß in Form eines mit einem Deckel versehenen Eimers in geschlossenem Zustand gemäß einem ersten Ausführungsbeispiel vorliegender Erfindung,
- Figur 2: in vergrößerter Darstellung einen Ausschnitt gemäß Rechteck II der Figur 1,
- Figur 3: eine der Figur 1 entsprechende Darstellung, jedoch bei im Bereich der Öffnungshilfe vom Eimer angehobenem Deckel,
- Figur 4: eine der Figur 2 entsprechende Darstellung, jedoch im Zustand der Figur 3,
- Figuren 5A u. 5B: eine der Figur 1 entsprechende Darstellung bzw. eine Unteransicht gemäß Pfeil VB, jedoch gemäß einem zweiten Ausführungsbeispiel,
- Figuren 6A u. 6B: den Figuren 5A und 5B entsprechende Darstellungen, jedoch im Zustand nach Figur 3,
- Figur 7: eine vergrößerte Ausschnittdarstellung ähnlich Figur 2, jedoch gemäß einer weiteren Variante des ersten Ausführungsbeispiels und ohne Deckel,
- Figur 8: in abgebrochener Seitenansicht ein topfförmiges Gefäß in Form eines mit einem Deckel zu bestückenden Eimers bei geschlossener Öffnungslasche und strichpunktiert seitlich angedeuteten Deckel Zustand gemäß einem dritten Ausführungsbeispiel vorliegender Erfindung,
- Figur 9: eine Unteransicht gemäß Pfeil IX der Figur 8,
- Figur 10A und 10B: der Figur 9 entsprechende Darstellungen, jedoch in Stellungen während der Schwenkbewegung der Öffnungslasche,
- Figur 11: eine der Figur 9 entsprechende Darstellung jedoch in vollständiger Öffnungsstellung der Öffnungslasche,
- Figur 12: eine längs der Linie XII-XII der Figuren 1 abgebrochene perspektivische Darstellung des Eimers mit aufgerastetem Deckel, und
- Figur 13: eine der Figur 1 entsprechende jedoch perspektivische Darstellung bei entsprechend der Laschenschwenkstellung nach Figur 11 angehobenem Deckel.

Das in den Figuren 1 bis 7 gemäß einem ersten Ausführungsbeispiel dargestellte Gefäß ist ein aus Kunststoff geformter Eimer 10, 10', 10", dessen Korpus 11 von einem ebenfalls aus Kunststoff geformten Deckel 12 abgedeckt ist. Der Deckel 12 sitzt, wie noch zu beschreiben ist, auf dem Korpus 11 derart verrastend auf, dass der Deckel 12 lediglich mit einer am Eimer 10 integrierten Öffnungshilfe 13, 13' bzw. 13" zu öffnen ist.

Der Korpus 11 des Eimers 10, 10', 10" ist an seinem dem Boden abgewandten und die Eimeröffnung begrenzenden oberen Ende mit einem im Schnitt etwa dachförmigen Umfangsflansch 16 einstückig, der im Abstand die Außenseite des Korpus 11 umgibt. Der Umfangsflansch 16 besitzt einen schmalen, am Korpus 11 angeformten ersten Dachteil 17, an dessen First 18, der die Auflage des Deckels 12 bildet, ein zweiter breiterer Dachteil 19 anschließt. Der zweite Dachteil 19 besitzt ein an den First 18 angrenzendes ebenes Flächenteil 21, das über eine zum Korpus 11 gerichtete Nut 22 vom unteren freien Flanschteil 24 getrennt ist (Figuren 6B und 7). Die Nut 22 ist am Übergang zum freien Flanschteil 24 tiefer als am Übergang zum ebenen Flächenteil 21. Dadurch ergibt sich auf dem gegenüber der oberen Innenwandung 25 überstehenden Teil der unteren Innenwandung 26 eine Auflagefläche für den noch zu beschreibenden Deckelrand.

Der bei allen Varianten identische Deckel 12 besitzt eine ebene Decke 31, die obenseitig mit einem senkrecht abstehenden im Wesentlichen umlaufenden Zentrierrand 32 versehen ist. Außenumfangsseitig an die Decke 31 ist ein Deckelumlaufrand 33 vorgesehen, der innenseitig dem EimerUmfangsflansch 16 entsprechend geformt ist und dessen freie Unterkante 34 in geschlossenem verrastendem Zustand auf der Auflagefläche 26 derart aufsitzt, dass die Außenflächenbereiche von Deckelumlaufrand 33 und freiem Flanschteil 24 des Eimer-Umfangsflansches 16 miteinander fluchten. Der Deckelumlaufrand 33 ist außerdem mit einer inneren abstehenden umlaufenden Rastrippe 35 versehen, die in geschlossenem verrastendem Zustand des Deckels 12 auf dem Eimer 10, 10', 10" hinter die obere Innenwandung 25 in die Nut 22 des Umfangsflansches 16 rastet. Da der so auf dem Eimer 10, 10', 10" aufgerastete Deckel 12 ohne Werkzeug, d.h. mit den bloßen Händen vom Eimerkorpus 11 nicht abgehoben werden kann, ist die Öffnungshilfe 13, 13', 13" vorgesehen.

Die Öffnungshilfe 13 gemäß den Figuren 1 bis 4 besitzt eine Lasche 36, die im Zuge des zweiten Dachteils 19 des Umfangsflansches 16 angeordnet ist. Hierzu ist der zweite Dachteil 19 des Umfangsflansches 16 mit einer Ausnehmung 37 versehen, in der die Lasche 36 einenends schwenkbar angelenkt ist. Die Lasche 36 in der Ausnehmung 37 ist am einen Umfangsende von einer Anlenkkante 38 und am anderen Umfangsende von einer freien Kante 39 begrenzt, die in Umfangsrichtung dem First 18 zugewandt durch eine Kurvenkante 40 und dem First 18 abgewandt durch eine abgesetzte Unterkante 41, die der Anlenkkante 38 zugewandt mit der Unterkante 42 des Umfangsflansches 16 fluchtet und andernends überragt. Die Anlenkkante 38 erstreckt sich über einen wesentlichen Bereich des weiteren Dachteils 19 des Umfangsflansches 16 bis nahe zum First 18. Die freie Kante 39 der Lasche 36 erstreckt sich etwa parallel zur Anlenkkante 38 über einen Teilbereich des freien Flanschteils 24 und endet vor der Nut 22 und außerhalb des Deckels 12. Die Kurvenkante 40, die einen bestimmten noch zu beschreibenden Kurvenverlauf besitzt, erstreckt sich in Umfangsrichtung über das ebene Flächenteil 21, die Nut 22 und über einen Teilbereich des freien Flanschteils 24. Die Ausnehmung 37 des Umfangsflansches 16 besitzt eine zur Anlenkkante 38 der Lasche 36 parallele Anlenkkante 43 und dieser abgewandt eine freie Kante 44, deren im freien Flanschteil 24 befindlicher Bereich parallel zur freien Kante 39 der Lasche 36 verläuft. Zwischen den vorgenannten jeweiligen Kanten von Lasche 36 und Umfangsflansch 16 besteht ein schmaler Spalt. An der umfangsseitigen Anlenkkante 43 des Umfangsflansches 16 ist die zugewandte Laschen-Anlenkkante 38 über ein Filmscharnier 45 angeformt, so dass die Lasche 36 um diese dadurch gebildete Schwenkachse verschwenkbar ist. Die Ausnehmung 37 im Umfangsflansch 16 kann rechteckförmig sein. Bei den dargestellten Ausführungsbeispielen ist jedoch die die Kanten 43 und 44 verbindende Längskante 46 der Ausnehmung 37 parallel zur Kurvenkante 40 der Lasche 36 verlaufend ausgebildet.

Die Kurvenkante 40 der Lasche 36 hat einen sinusartigen Verlauf derart, dass sich an einen von der Anlenkkante 38 bzw. vom Filmscharnier 45 ausgehender konvex absteigender Verlauf ein gegengerichteter konkaver Verlauf mit linearem Ende zur freien Kante 39 anschließt. Die Kurvenkante 40 ist beim dargestellten ersten Ausführungsbeispiel der Figuren 1 bis 4 und dem zweiten Ausführungsbeispiel nach den Figuren 5A, B und 6A, B von dem Deckelumlaufrand 33 nur teilweise überdeckt, d.h. sie ist zu etwa 1/3 an ihrem Ende freiliegend im Bereich des freien Flanschteils 24 sichtbar.

Die Funktion der Lasche 36 als Öffnungshilfe 13 wirkt in der Weise, dass die Lasche 36 an ihrem freien Umfangsende, beispielsweise an einem unter die Unterkante 42 des Flansches 16 vorstehenden bzw. verbreiterten Laschengriff 50 erfasst und um die vertikale Schwenkachse 45 nach außen, d.h. vom Eimerkorpus 11 weg verschwenkt wird. Bei dieser Schwenkbewegung der Kurvenkante 47 nach außen wird die Unterkante 34 des Deckels 12 erfasst, so dass mit dem weiteren Verschwenken der Lasche 36 der Deckel 12 von der nach außen laufenden und ansteigenden Kurvenkante 47 nach außen bewegt und entrastet sowie angehoben wird (Figur 3). Sobald der Deckel 12 durch die Öffnungshilfe 13 in diesem Bereich der Lasche 36 angehoben ist, kann der Deckel 12 an der Unterkante 34 von Hand untergriffen und abgezogen werden. Die Lasche 36 bewegt sich aufgrund des elastischen Filmscharniers 45 wieder in ihre Ausgangslage zurück, so dass auch der Deckel 12 beispielsweise nach Gebrauch des Inhalts des Eimers 10 wieder aufgerastet werden kann.

Bei den dargestellten Ausführungsbeispielen bzw. deren Varianten der am Korpus 11 des Eimers 10, 10' bzw. 10" vorgesehenen Öffnungshilfen 13, 13' bzw. 13" für den Deckel 12 ist des Weiteren eine Originalitätssicherung 15, 15' bzw. 15" vorgesehen, an der erkennbar ist, ob die Öffnungshilfe 13, 13', 13" zum Abheben des Deckels 12 vom Eimerkorpus 11 bereits zumindest ein Mal betätigt worden ist oder nicht. Beim ersten Ausführungsbeispiel der Figuren 1 bis 5 ist die Originalitätssicherung 15 durch Abreißstege 51 oder einen Abreißfilm gebildet, die bzw. der zwischen der Kurvenkante 40 der Lasche 36 und der Längskante 46 der Ausnehmung 37 vorgesehen sind bzw. ist. Dabei ist diese Originalitätssicherung 15 in dem Bereich von Anlenkkante 38 und Längskante 46 vorgesehen, die unterhalb des aufgerasteten Deckels 12 am freien Flanschteil 24 des Umfangsflansches 16 sichtbar ist. Dies bedeutet, dass mit dem erstmaligen entrastenden Anheben des Deckels 12 durch Verschwenken der Lasche 36 um ihre vertikale Schwenkachse 45 die Abreißstege 51 bzw. einen Abreißfilm beschädigt wird, so dass das erstmalige Öffnen sichtbar ist.

Das zweite Ausführungsbeispiel nach den Figuren 5A, B und 6A, B unterscheidet sich vom ersten Ausführungsbeispiel der Figuren 1 bis 4 dadurch, dass die vertikale Schwenkachse 45' nicht im Bereich des Umfangsflansches 16 sondern an der Außenseite des Korpus 11 des Eimers 10 vorgesehen ist. Mit anderen Worten, die Lasche 36' ist mit ihrer Anlenkkante 38 über ein Filmscharnier 45 an der Außenseite des Eimerkorpus 11 schwenkbar gehalten.

Bei diesem Ausführungsbeispiel ist die Lasche 36' zwischen ihrer Anlenkkante 38 am Eimerkorpus 11 und ihrer freien Kante 39 bzw. ihrem Griffbereich 50 mit einem etwa um 90° verlaufenden Bogenbereich 52 versehen. Die Kurvenkante 40' verläuft wie beim ersten Ausführungsbeispiel beschrieben ausgehend von der freien Kante 39 über den ebenen Längsbereich und den Biegebereich 52 der Lasche 36' bis zur Anlenkkante 38. Der Kurvenverlauf der Kurvenkante 40' entspricht dabei etwa dem der Kurvenkante 40 der Lasche 36 des ersten Ausführungsbeispieles. Insoweit ergibt sich bei Betätigen der Lasche 36' dieser Öffnungshilfe 13' dieselbe Entrast- und Anhebebewegung des Deckels 12.

Die Öffnungshilfe 13' kann mit einer beim ersten Ausführungsbeispiel der Figuren 1 bis 4 verwendeten Originalitätssicherung 15 im sichtbaren Bereich zwischen Lasche 36' und Umfangsflansch 16 versehen sein. Beim in den Figuren 5A, 5B und 6A, 6B dargestellten zweiten Ausführungsbeispiel ist eine Originalitätssicherung 15' in Form von Rastvorsprüngen 53 und 54 vorgesehen, von denen der Rastvorsprung 53 vom Bogenbereich 52 der Lasche 36 angeformt absteht und von denen der Rastvorsprung 54 an einem Steg 55 abstehend angeformt ist, der in diesem der Lasche 36' nahen Bereich des Umfangsflansch 16 zum Eimerkorpus 11 hin abstützt. Die Rastvorsprünge 53 und 54 sind einander gegenüberliegend angeordnet und verlaufen unterhalb der Nut 22 bzw. der aufgerasteten Unterkante 34 des Deckels 12 sichtbar über einen bestimmten Höhenbereich von Lasche 36' und Umfangsflansch 16. Die Rastvorsprünge 53 und 54 sind in nicht im einzelnen dargestellter Weise an ihren einander zugewandten Stirnflächen verzahnt.

In dem in den Teilfiguren 5A und 5B dargestellten aufgerasteten Zustand des Deckels 12 auf dem Eimerkorpus 11 besitzen die beiden Rastvorsprünge 53 und 54 mit ihren gezahnten Stirnkanten einen bestimmten Abstand voneinander. In dem in den Teilfiguren 6A und 6B dargestellten Öffnungszustand der Lasche 36' und Anhebezustand des Deckels 12 hat sich der Rastvorsprung 53 aufgrund der Schwenkbewegung der Lasche 36' in den Rastvorsprung 54 des Umfangsflansches 16 unlösbar verhakt bzw. verrastet. Mit anderen Worten, die Lasche 36' verbleibt durch das Ineinanderverhaken bzw. - verrasten der beiden Rastvorsprünge 53 und 54 in der in den Teilfiguren 6A und 6B gezeigten Schwenkstellung oder jedenfalls in einer die erstmalige Öffnungsbewegung anzeigenden verschwenkten Öffnungsstellung, die vorteilhafterweise einen kleineren Öffnungswinkel der Lasche 36' aufweist, als dies in den Teilfiguren 6A und 6B der Darstellung wegen übertrieben angedeutet ist. Wird die Lasche 36' entgegen der Öffnungsbewegung in Richtung des Pfeiles V an ihrem Griffbereich 50 zum Korpus 11 hin bewegt, bleibt dennoch aufgrund der Elastizität der beiden Rastvorsprünge 53 und 54 der ineinander verhakte bzw. verrastete Zustand erhalten. Dies heißt auch, dass bei erneutem Aufrasten des Deckels 12 auf bzw. über den Umfangsflansch 16 des Korpus 11 diese unlösbare Verbindung der beiden Rastvorsprünge 53 und 54 erhalten und somit die Verletzung der Originalitätssicherung 15' sichtbar bleibt. Das Wiederaufrasten des Deckels 12 erfolgt entweder, wie oben beschrieben, durch gleichzeitiges Bewegen der Lasche 36' in Richtung des Pfeiles V oder durch eine nicht dargestellte Überführungsschräge an der Kurvenkante 40' der Lasche 36' für den betreffenden Bereich des Deckels 12.

Gemäß einer nicht dargestellten Variante kann die Originalitätssicherung 15' beim zweiten Ausführungsbeispiel der Figuren 5 und 6 auch dadurch erfolgen, dass die dort als Rastvorsprünge 53 und 54 dargestellten Elemente als Verformungsfinger ausgebildet sind, die sich im originalen Verrastungszustand des Deckels 12 auf dem Korpus 11 derart überlappen, dass der Verformungsfinger der Lasche 36', von der Außenseite des Eimers gesehen, über dem Verformungsfinger am Umfangsflansch 16 befindet. Bei der Öffnungsbewegung der Lasche 36' entsprechend der Darstellung der Figur 6 verformt sich einer der Verformungsfinger derart, dass sich der Überlappungszustand der Verformungsfinger wechselnd ändert, d.h., dass der Verformungsfinger der Lasche 36 nun von der Innenseite am anderen Verformungsfinger anliegt. Dieser Zustand kann sich bei der Rückbewegung der Lasche 36' gemäß Pfeil V nicht mehr ändern.

Eine Rückbildung der zerstörten Originalitätssicherung 15' ist bei den dargestellten Rastvorsprüngen 53 und 54 sowie bei den vorstehend beschriebenen, jedoch nicht dargestellten Verformungsfingern in gleicher Weise dadurch verhindert, dass die Rückbewegung der Lasche 36' gemäß Pfeil V durch einen vom Eimerkorpus 11 abstehenden gebogen verlaufenden Anschlagsteg 56 verhindert ist, an den die Lasche 36' mit ihren inneren Versteifungsstegen 57 zur Anlage kommt.

Bei der Variante nach Figur 7 ist die Kurvenkante 40" der Lasche 36" lediglich bis zur Nut 22 im Umfangsflansch 16 heruntergezogen, d.h., die Kurvenkante 40'' liegt insgesamt innerhalb des auf den Eimerkorpus 11 aufgerasteten Deckels 12 und ist damit nicht sichtbar. Die Öffnungs- bzw. Anhebebewegung ergibt sich in gleicher Weise, da mit dem Nachaußenverschwenken der Lasche 36" gleichzeitig aufgrund der Elastizität eine Bewegung nach unten erfolgt, die ein Angreifen der Kurvenkante 40" unter der Unterkante 34 des Deckels 12 ermöglicht.

Gemäß der Variante der Figur 7 sind Verformungsstege 51" oder ein entsprechender Verformungsfilm zusätzlich oder statt dessen als Verbindung zwischen der freien Kante 39 der Lasche 36" und der freien Kante 44 der Ausnehmung 37 vorgesehen. Die Verformungsstege oder -filme sind an einer Kante angeformt und greifen im Originalitätszuständ hinter die benachbarte Kante, aus welcher Lage sie bei erstmaligem Verschwenken der Lasche 36" durch Verformen vorgezogen werden. Eine Rückbildung der Verformungsstege 51" bzw. eines Verformungsfilms ist aufgrund eines nicht dargestellten Rückschwenkbegrenzungsanschlages der Lasche 36" nicht möglich.

Die Variante nach Figur 7 unterscheidet sich außerdem gegenüber den Ausführungsbeispielen der Figuren 1 bis 4 und 5, 6 in der Lage der Schwenkachse und damit des Filmscharniers 45". Während bei den vorgenannten Ausführungsbeispielen die Schwenkachse 45 im Wesentlichen vertikal, d.h. parallel zu einer gedachten Symmetrieachse S (bei einem zylindrischen Eimer die Rotationsachse) angeordnet ist und die Schwenkachse 45 aufgrund des zum Korpus 11 spitzwinklig geneigten zweiten Dachteils 19 in entsprechender Weise aus der X-Y-Ebene in die Y-Z-Ebene zur Achse S geneigt sein kann, ist bei der Variante nach Figur 7 die Schwenkachse bzw. das Filmscharnier 45" in der X-Y-Ebene winklig geneigt, d.h. gegenüber den abgewandten freien Kanten 39, 44 spitzwinklig angeordnet. Dadurch wird beim Verschwenken der Lasche 36" das Anheben des Deckels 12 unterstützt, da die Schwenkachse 45" in Richtung zur freien Kante hin von unten nach oben geneigt ist.

Bei der Variante nach Figur 7 kann ein Sicherungsfilm zwischen der an sich verdeckten Kurvenkante 40" und der Längskante 46 vorgesehen werden, wenn in den Deckelumlaufrand 33 ein Sichtfenster eingesetzt wird.

Eine Originalitätssicherung 15, 15' bzw. 15" kann auch in der Weise erfolgen, dass der Griffbereich 50 der Lasche 36, 36' bzw. 36" an seinem in den Hauptbereich der Lasche übergehenden Bereich mit einer Schwächungslinie 58' (die nur in Figur 5A gestrichelt angedeutet ist) versehen ist, um die der Griffbereich 50 vor der eigentlichen Öffnungsbewegung der Lasche 36, 36', 36" bleibend um- bzw. abgebogen wird. Auf diese Weise ist die Zerstörung der Originalität sichtbar. Der leicht abgebogene Griffbereich 50 stört dabei das Wiederverrasten des Deckels 12 auf dem Eimerkorpus 11 nicht. Es versteht sich, dass dies statt oder zusätzlich zu den vorstehend beschriebenen Originalitätssicherungen vorgesehen sein kann.

Eine weitere Variante des in den Figuren 5 und 6 dargestellten zweiten Ausführungsbeispieles besteht darin, dass die Lasche 36' insgesamt im Zug des freien Flanschteils 24 des Umfangsflansches 16 verlaufend ausgebildet ist und dabei mit seinen beiden freien Endkanten 38, 39 durch einen Spalt getrennt den freien Endkanten 43, 44 des Umfangsflansches 16 gegenüberliegend zugewandt ist. Die Lasche 36' ist dabei in einem in Längsrichtung asymmetrischen und den Griffbereich 50 abgewandten Bereich mit einem winklig abstehenden Schwenksteg einstückig versehen, dessen Endkante in das Filmscharnier übergeht und auf diese Weise mit dem Eimerkorpus 11 schwenkbar verbunden ist. Dabei kann an dem den Griffbereich 50 abgewandten Kante der Lasche 36' eine Originalitätssicherung 15, 15' oder 15" in einer der vorbeschriebenen Art und Weisen vorgesehen sein.

Die Umfangsabmessung der Ausnehmung 37 und damit die Umfangslänge der Lasche 36, 36' bzw. 36" hängt von den gewünschten Gegebenheiten eines beim entrastenden Anheben des Deckels 12 sich auswirkenden Hebelarmes.

Das in den Figuren 8 bis 13 dargestellte Gefäß gemäß einem dritten Ausführungsbeispiel ist ein aus Kunststoff geformter Eimer 110, dessen Korpus 111 von einem ebenfalls aus Kunststoff geformten Deckel 112 abgedeckt ist. Der Deckel 112 sitzt auf dem Korpus 111 derart verrastend auf, dass der Deckel 112 lediglich mit einer am Eimer 110 integrierten Öffnungshilfe 113 zu öffnen ist.

Der Korpus 111 des Eimers 110 ist an seinem dem Boden abgewandten und die Eimeröffnung begrenzenden oberen Ende mit einem im Schnitt etwa dachförmigen Umfangsflansch 116 einstückig, der im Abstand die Außenseite des Korpus 111 umgibt. Der Umfangsflansch 116 besitzt einen schmalen am Korpus 111 angeformten ersten Dachteil 117, an dessen First 118, der die Auflage des Deckels 112 bildet, ein zweiter breiterer Dachteil 119 anschließt. Der zweite Dachteil 119 besitzt ein an den First 118 angrenzendes ebenes Flächenteil 121, das über eine zum Korpus 111 gerichtete Nut 122 vom unteren freien Flanschteil 124 getrennt ist. Die Nut 122 ist am Übergang zum freien Flanschteil 124 tiefer als am Übergang zum ebenen Flanschteil 121. Dadurch ergibt sich auf dem gegenüber der oberen Innenwandung 125 überstehenden Teil der unteren Innenwandung 126 eine Auflagefläche für den noch zu beschreibenden Deckelrand. Der Deckel 112 besitzt eine ebene Decke 131, die obenseitig mit einem senkrecht abstehenden im wesentlichen umlaufenden Zentrierrand 132 versehen ist. Außenumfangsseitig an die Decke 131 ist ein Deckelumlaufrand 133 vorgesehen, der innenseitig dem Eimerumfangsflansch 116 entsprechend geformt ist und dessen freie Unterkante 134 in geschlossenem verrastendem Zustand auf der Auflagefläche 126 derart aufsitzt, dass die Außenflächenbereich von Deckelumlaufrand 133 und freiem Flanschteil 124 des Eimerumfangsflansches 116 miteinander fluchten.

Der Deckelumlaufrand 133 ist außerdem mit einer inneren abstehenden umlaufenden Rastrippe 135 versehen, die in geschlossenem verrastendem Zustand des Deckels 112 auf dem Eimer 110 hinter die obere Innenwandung 125 in die Nut 122 des Umfangsflasches 116 rastet. Da der so auf dem Eimer 110 aufgerastete Deckel 112 ohne Werkzeug, d.h. mit bloßen Händen, vom Eimerkorpus 111 nicht abgehoben werden kann, ist die Öffnungshilfe 113 vorgesehen.

Die Öffnungshilfe 113 besitzt eine Lasche 136, die im Zuge des zweiten Dachteils 119 und des freien Flanschteils 124 des Umfangsflansches 116 angeordnet ist, welche Umfangsflanschteile 119 und 124 mit einer Ausnehmung 137 versehen sind, in der die Lasche 136 nahe ihres einen Endes schwenkbar angelenk ist. Die Lasche 136 in der Ausnehmung 137 ist am einen Umfangsende von einer Betätigungskante 147 und am anderen Umfangsende von einer freien Kante 139 begrenzt, zwischen welchen Kanten 147, 139 die in Umfangsrichtung dem First 118 zugewandt eine Kurvenkante 140 und dem First 118 abgewandt eine abgesetzte Unterkante 141, die der Betätigungskante 147 zugewandt mit der Unterkante 142 des Umfangsflansches 116 fluchtet und anderenends überragt, verlaufen. Zwischen der Betätigungskante 147 der Lasche 136 und der zugewandten freien Kante 143 der Ausnehmung 137 des Umfangsflansches 116 ist ein relativ breiter Spalt 148 freigelassen, in welchem eine Originalitätssicherung 115 angeordnet ist.

Die Betätigungskante 147 der Lasche 136 erstreckt sich über einen wesentlichen Bereich des Umfangsflansches 116 bis nahe zum First 118 ist jedoch im weiteren Dachteil 119 ausgeklinkt. Die freie Kante 139 der Lasche 136 erstreckt sich etwa parallel zur Betätigungskante 147 über einen Teilbereich des freien Flanschteils 124 und endet vor der Nut 122 und außerhalb des aufgerasteten Deckels 112. Die Kurvenkante 140, die einen bestimmten noch zu beschreibenden Kurvenverlauf besitzt, erstreckt sich in Umfangsrichtung über das ebene Flächenteil 121, die Nut 122 und über einen Teilbereich des freien Flanschteils 124. Die Ausnehmung 137 des Umfangsflansches 116 besitzt die zur Betätigungskante 147 parallele abgesetzte freie Kante 143 und dieser abgewandt eine freie Kante 144, deren im freien Flanschteil 124 befindlicher Bereich parallel zur freien Kante 139 der Lasche 136 verläuft. Zwischen den letzteren beiden Kanten 144 und 139 besteht ein schmaler Spalt. Die Ausnehmung 137 im Umfangsflansch 116 kann rechteckförmig sein. Beim dargestellten dritten Ausführungsbeispiel ist jedoch die die Kanten 143 und 144 verbindende Längskante 146 der Ausnehmung 137 parallel zur Kurvenkante 140 der Lasche 136 verlaufend ausgebildet.

Die Kurvenkante 140 der Lasche 136 hat einen polygonartigen Verlauf derart, dass sich an einen vom rückspringenden Bereich der Betätigungskante 147 ausgehenden etwa horizontalen Abschnitt ein linear absteigender Abschnitt und daran wieder ein etwa horizontaler Abschnitt zur freien Kante 139 anschließt. Die Kurvenkante 140, die auch sinusartig verlaufen kann, ist beim dargestellten Ausführungsbeispiel von dem Deckelumlaufrand 133 nur teilweise überdeckt, d.h. sie ist zu etwa ein Drittel an ihrem Ende freiliegend im Bereich des freien Flanschteils 124 sichtbar.

Wie insbesondere der Figur 9 zu entnehmen ist, ist die Lasche 136 über eine als Filmscharnier 145 ausgebildete Schwenkachse verschwenkbar, die parallel zu den freien Kanten 139, 143 von Umfangsflansch 116 und Lasche 136 und in einer Ebene zwischen der Umfangsfläche der Lasche 136 und der Umfangsfläche des Eimerkorpus 111 verläuft. Hierzu ist ein Lagerbock 160 vorgesehen, der an der Umfangsseite des Eimerkorpus 111 angeformt ist und der aus in Unteransicht trapezartig aufeinander zulaufenden Stegen 161 und 162 zusammengesetzt ist, die im wesentlichen über die gesamte Höhe des Umfangsflansches 116 verlaufen. Im zusammenlaufenden Bereich der beiden Stege 161 und 162 ist das Filmscharnier 145 vorgesehen. Die Innenseite der Lasche 136 ist mit einer in Unteransicht etwa dreieckförmigen Abstützung 163 versehen, die durch dreieckförmig aufeinander zulaufende an der Lasche 136 angeformte Stege 164, 165 gebildet ist, von denen der eine Steg 165 relativ lang ist. Diese Aussteifung 163 ist an ihrer die zusammenlaufenden Stege 164 und 165 aufnehmenden Kante, die im wesentlichen über die gesamte Höhe der Lasche 136 verläuft, mit dem Filmscharnier 145 verbunden. Der freien Kante 139 der Lasche 136 abgewandt ist die Verbindung von Lagerbock 160 und Aussteifung 163 mittels des Filmscharniers 145 derart, dass die Betätigungskante 147 die Umfangsebene des Filmscharniers 145 überragt, so dass die Lasche 136 einen sehr kurzen Betätigungshebel bis zur Betätigungskante 147 und einen sehr langen Griffhebel bis zur mit der freien Kante 139 besitzt. In ihrem der freien Kante 139 zugewandten Griffbereich 150 ist die Lasche 136 an ihrer Innenseite von einem vom Umfang des Eimerkorpus 111 abstehenden und an diesem angeformten kurzen Stützsteg 166" abgestützt, so dass die Lasche 136 in der umlaufenden Ebene des Umfangsflansches 116 in Ruhestellung liegt.

Die Funktion der Lasche 136 als Öffnungshilfe 113 wirkt in der Weise, dass die Lasche 136 an ihrem freien Umfangsende, beispielsweise an dem unter die Unterkante 142 des Flansches 116 vorstehenden bzw. verbreiterten Laschengriff 150 erfasst und um die vertikale Schwenkachse 145 nach außen, d.h. vom Eimerkorpus 111 weg verschwenkt wird. Bei dieser Schwenkbewegung der Kurvenkante 147 nach außen wird die Unterkante 134 des Deckels 112 erfasst, so dass mit dem weiteren Verschwenken der Lasche 136 der Deckel 112 von der nach außen laufenden und ansteigenden Kurvenkante 147 nach außen bewegt und entrastet sowie angehoben wird (Figur 12). Sobald der Deckel 112 durch die Öffnungshilfe 113 in diesem Bereich der Lasche 136 angehoben ist, kann der Deckel 112 bei geöffneter Lasche 136 an seiner Unterkante 134 von Hand untergriffen und abgezogen werden. Die Lasche 136 bewegt sich aufgrund des elastischen Filmscharniers 145 wieder in ihre Ausgangslage zurück, so dass auch der Deckel 112 beispielsweise nach einem Teilgebrauch des Inhalts des Eimers 110 wieder aufgerastet werden kann.

In Bewegungsverbindung mit der am Korpus 111 des Eimers 110 vorgesehenen Öffnungshilfe 113 für den Deckel 112 in Form der Lasche 136 ist die vorgenannte Originalitätssicherung 115 vorgesehen, die nach Einnahme ihrer Verrastungsstellung erkennbar werden lässt, ob bzw. dass die Öffnungshilfe 113 zum Abheben des Deckels 112 vom Eimerkorpus 111 bereits zumindest einmal betätigt worden ist oder nicht.

Diese Originalitätssicherung 115 ist beim dritten Ausführungsbeispiel durch einen schwenkbaren Rastbügel 117 gebildet, der im Spalt 148 zwischen der Kante 143 des Umfangsflansch 116 und der zugewandten Betätigungskante 147 der Lasche 136 angeordnet ist. Der Rastbügel 170, der im wesentlichen über die Höhe des freien Flanschteils 124 des Umfangsflansches 116 verläuft, ist in Unteransicht gesehen etwa hammerförmig oder T-förmig ausgebildet. Der Rastbügel 170 besitzt somit einen Fußsteg 171, dessen freies Ende über eine als Filmscharnier 165 ausgebildete Schwenkachse mit einem ortsfesten Lagersteg 176 verbunden ist, der in Eimer-Umfangsrichtung vom Lagerbock 160 absteht. Auf diese Weise sind die beiden Schwenkachsen 145 und 175 parallel verlaufend in etwa einer Umfangsebene angeordnet. Dem Filmscharnier 175 abgewandt ist der Fußsteg 171 von zwei miteinander verbundenen in einer Ebene gewölbt verlaufenden Bügelschenkeln 172 und 173 überdeckt. Der der Betätigungskante 147 der Lasche 136 zugewandte Bügelschenkel 172 ist relativ kurz, während der dem Umfangsflansch 116 zugewandte Bügelschenkel 173 demgegenüber relativ lang ist. Die Länge der beiden Bügelschenkel 172 und 173 in Umfangsrichtung ist geringer als der lichten Weite des Spaltes 148 entspricht. Außenumfangsseitig sind die Bügelschenkel 172 und 173 mit Rastrippen 174 versehen, die in Richtung der betreffenden Kanten 143 und 147 verlaufen. Die Höhe des Fußsteges 171 des schwenkbaren Rastbügels 170 ist derart, dass bei einem Verschwenken des Rastbügels 170 in Richtung des Pfeiles R die freie Kante des längeren Bügelschenkels 173 unter die freie Kante 143 der Ausnehmung 137 bzw. des Umfangsflansches 116 taucht. Der Umfangsflansch 116 ist über seinen gesamten Umfang hinweg in im wesentlichen konstanten Abstand mit den vorerwähnten Stützstegen 166 versehen, von denen der dem Rastbügel 170 zugewandte Stützsteg 166' an seiner dem Rastbügel 170 zugewandten Fläche mit hier zwei parallelen Gegenrastrippen 177 versehen ist, die in verschwenkten Zustand nach Figur 11 der Lasche 136 eine verrastende Halterung des Rastbügels 170 in dieser Stellung bewirken.

Die Originalitätssicherung 115 wirkt in der Weise, wie dies aus den verschiedenen Stellungen von Lasche 136 und Rastbügel 117 der Figuren 10 und 11 ersichtlich ist. Wird die Lasche 136 aus der Ausgangsstellung bzw. Geschlossenstellung der Figur 9 in Richtung des Pfeiles S bewegt, greift die Betätigungskante 147 der Lasche 136 gemäß Figur 10 am Rastbügel 170, zunächst am kurzen Bügelschenkel 172 und dann an der zugewandten Fläche des Fußstegs 171 an und bewegt den Rastbügel 170 in Schwenkrichtung des Pfeiles R unter den Umfangsflansch 116 hinweg zum benachbarten Stützsteg 166'. Bei weiterer Schwenkbewegung der Lasche 136, mit der ein Anheben des Deckels 112 einhergeht, gelangt der Rastbügel 170 mit seinen Rastrippen 174 in rastende Verbindung mit den Gegenrastrippen 177 am Stützsteg 166'. In dieser um 45° bis 90° verschwenkten Raststellung verbleibt der Rastbügel 170 auch dann, wenn die Lasche 136 aus ihrer Lage nach Figur 11 in Richtung des Pfeiles V in die Ausgangsstellung nach Figur 9 zurückbewegt wird bzw. sich aufgrund der Flexibilität des Filmscharniers 145 selbsttätig zurückbewegt, in welcher ggf. der Ausgangsstellung auch nur nahen Rückstellung der Deckel 112 wieder aufgerastet und über die Lasche 136 gerastet werden kann. Anhand der verbleibenden Raststellung des Rastbügels 170 kann das erstmalige Öffnen erkennbar nachvollzogen werden.

## Patentansprüche

1. Topfförmiges Gefäß, insbesondere Eimer (10, 110), mit einem Deckel (12, 112), dessen angeformter umlaufender Rand (33, 133) mit einem am Rand des Gefäßkorpus (11, 111) angeformten nach außen vorstehenden Umlaufflansch (16, 116) derart rastend verbindbar ist, dass in Raststellung die freie Endkante (34, 134) des umlaufenden Deckelrandes (33, 133) von einem Bereich des Gefäßumlaufflansches (16, 116) abgedeckt ist, und mit einer dem entrastenden Anheben des Deckels (12, 112) in einem Teilumfangsbereich dienenden Lasche (36, 136), die im Zuge des Gefäßumlaufflansches (16, 116) und diesen unterbrechend sowie gegenüber diesem derart verschwenkbar angeordnet ist, dass sich ihre der Schwenkachse (45, 145) abgewandte Kante aus ihrer mit dem Gefäßumlaufflansch (16, 116) fluchtenden, der Deckelraststellung entsprechenden Sperrstellung in ihre Deckel-Anhebestellung vom Gefäßkorpus (11, 111) wegbewegt, **dadurch gekennzeichnet, dass** die Lasche (36, 136) um eine zur horizontalen Deckelebene etwa senkrechte oder spitzwinklig geneigte Schwenkachse (45, 145) an einer Umfangsendkante des Gefäßumlaufflansches (16, 116) oder am Eimerkorpus (11, 111) schwenkbar angelenkt ist und dass die Lasche (36, 136) an einer zumindest teilweise vom umlaufenden Deckelrand (33, 133) überdeckten inneren Längskante mit einer Kurvenbahn (40,140), die mit der freien Endkante (34,134) des umlaufenden Deckelrandes (33, 133) beim Verschwenken der Lasche (36, 136) in Wirkverbindung gelangt, versehen ist.

2. Topfförmiges Gefäß nach Anspruch 1, **dadurch gekennzeichnet, dass** die Schwenkachse (45) gegenüber der etwa horizontalen Deckelebene in Richtung deren einer und/oder anderen zueinander senkrechten horizontalen Achsen geneigt ist.

3. Topfförmiges Gefäß nach Anspruch 1, **dadurch gekennzeichnet, dass** die Lasche (136) in einem Abstand vom und am Eimerkorpus (111) schwenkbar angelenkt ist.

4. Topfförmiges Gefäß nach Anspruch 1 oder 2, **dadurch gekennzeichnet, dass** die Schwenkachse (46) durch ein Filmscharnier (45) zwischen Lasche (36) und Gefäßumlaufflansch (16) oder Lasche (36) und Eimerkorpus (11) gebildet ist.

5. Topfförmiges Gefäß nach Anspruch 4, **dadurch gekennzeichnet, dass** die Lasche (36) an ihrem einen Endbereich zum Gefäßkorpus (11) hin mit einer Wölbung (52) versehen ist, deren Endkante (38) in das Filmscharnier (45) übergeht.

6. Topfförmiges Gefäß nach Anspruch 4, **dadurch gekennzeichnet, dass** die Lasche (36) mit ihren beiden freien Endkanten (38, 39) durch einen schmalen Spalt von den gegenüberliegenden Umfangsendkanten (43, 44) des Gefäßumlaufflansches (16) getrennt ist und dass an einem in Längsrichtung asymmetrischen Bereich der Lasche (36) ein winklig abstehender Schwenksteg angeformt ist, dessen Endkante in das Filmscharnier (45) übergeht.

7. Topfförmiges Gefäß nach Anspruch 1 oder 3, **dadurch gekennzeichnet, dass** die Schwenkachse (146) durch ein Filmscharnier (145) zwischen Lasche (136) und einem am Eimerkorpus (111) angeformten Lagerbock (160) gebildet ist.

8. Topfförmiges Gefäß nach Anspruch 7, **dadurch gekennzeichnet, dass** die Lasche (136) innenseitig mit einer Aussteifung (163) versehen ist, die über das Filmscharnier (145) mit dem Lagerbock (160) verbunden ist.

9. Topfförmiges Gefäß nach Anspruch 7 oder 8, **dadurch gekennzeichnet, dass** der Lagerbock (160) als in Unteransicht dreieck- oder trapezförmig angeordnet vom Umfang des Eimerkorpus (116) abstehende Lagerstege (161, 162) ausgebildet ist.

10. Topfförmiges Gefäß nach mindestens einem der Ansprüche 1, 7 bis 9, **dadurch gekennzeichnet, dass** die Schwenkachse (145) in einem die Lasche (136) als zweiarmigen Hebel ausbildenden Endbereich vorgesehen ist.

11. Topfförmiges Gefäß nach mindestens einem der vorhergehenden Ansprüche, **dadurch gekennzeichnet, dass** zwischen zumindest einem der Bereiche von Lasche (36, 136) und Umfangsflansch (16, 116) eine abreißbare oder verrastbare oder verformbare Originalitätssicherung (15, 115) versehen ist.

12. Topfförmiges Gefäß nach den Ansprüchen 1 und 11, **dadurch gekennzeichnet, dass** die mit der Kurvenbahn (40, 140) versehene Längskante der Lasche (36, 136) mit der betreffenden benachbarten Längskante (46, 146), die eine die Lasche (36, 136) aufnehmende Ausnehmung (37, 137) begrenzt, über Stege oder einen Film (51, 151) abreißbar verbunden ist.

13. Topfförmiges Gefäß nach Anspruch 12, **dadurch gekennzeichnet, dass** die Stege oder der Film (48, 148) in einem schwenkachsenentfernten und bezüglich des Deckelrandes (33, 133) freiliegenden Bereich zwischen der Kurvenbahn (40, 140) der Lasche (36, 136) und der Längskante (46, 146) des Gefäßumlaufflanschs (16, 116) vorgesehen sind bzw. ist.

14. Topfförmiges Gefäß nach Anspruch 5, **dadurch gekennzeichnet, dass** mindestens ein verrastbarer oder verformbarer Vorsprung (53) an der Lasche (36) vorgesehen ist, welcher Vorsprung beim Bewegen vom ursprünglich verschlossenen Gefäßzustand in den erstmaligen Öffnungszustand seinen Eingriffszustand gegenüber einem ortsfesten Vorsprung (54) oder Bereich irreversibel ändert.

15. Topfförmiges Gefäß nach den Ansprüchen 5 oder 6 und 14, **dadurch gekennzeichnet, dass** der verrastbare oder verformbare Vorsprung (53) im Wölbungsbereich (52') der Lasche (36) oder im Bereich des dem Griffbereich (50) abgewandten Laschenendes angeformt ist.

16. Topfförmiges Gefäß nach Anspruch 6, **dadurch gekennzeichnet, dass** die Lasche (36) einen Griffbereich (50) aufweist, der gegenüber dem Hauptbereich der Lasche (36) abknickbar ausgebildet ist.

17. Topfförmiges Gefäß nach den Ansprüchen 1 und 11, **dadurch gekennzeichnet, dass** die Originalitätssicherung (115) durch einen Rastbügel (170) gebildet ist, der bei Verschwenken der Lasche (136) in eine sichtbare verrastete Ausschwenkstellung gelangt.

18. Topfförmiges Gefäß nach Anspruch 17, **dadurch gekennzeichnet, dass** der verschwenkbare Rastbügel (170) eine zur Schwenkachse (145) der Lasche (136) etwa parallele Schwenkachse (175) aufweist.

19. Topfförmiges Gefäß nach Anspruch 17 oder 18, **dadurch gekennzeichnet, dass** der Rastbügel (170)im Querschnitt etwa T-förmig oder hammerartig ausgebildet ist, wobei das freie Ende des Bügelfusssteges (171) die Schwenkachse (175) bildet und mindestens einer der Bügelschenkel (172, 173) mit einer Raste (174) versehen ist.

20. Topfförmiges Gefäß nach Anspruch 18 oder 19, **dadurch gekennzeichnet, dass** die Schwenkachse durch ein Filmscharnier (175) gebildet, das zwischen dem Ende des Bügelfußsteges (171) und einem freien Ende eines an den Lagerbock (160) angeformten Lagersteges (161, 162) gebildet ist.

21. Topfförmiges Gefäß nach Anspruch 20, **dadurch gekennzeichnet, dass** der Lagersteg (161, 162) parallel zum Umfang des Eimerkorpus (111) verläuft.

22. Topfförmiges Gefäß nach mindestens einem der Ansprüche 17 bis 21, **dadurch gekennzeichnet, dass** der Rastbügel (170) in Ausschwenkstellung mit einem Abstützsteg (166') zwischen der Innenseite des Gefäßumlaufflansches (116) und dem Außenumfang des Eimerkorpus (111) verrastbar ist.

23. Topfförmiges Gefäß nach Anspruch 22, **dadurch gekennzeichnet, dass** der Bügelschenkel (172, 173) außenseitig und der Abstützsteg (166') an seiner dem Rastbügel (170) genannten Seitenfläche mit parallelen Rastrippen (177) versehen ist.

24. Topfförmiges Gefäß nach mindestens einem der Ansprüche 17 bis 23, **dadurch gekennzeichnet, dass** der Rastbügel (170) in Ausgangsstellung mit seiner Außenseite innerhalb eines Spaltes (148) angeordnet ist, der zwischen einer Umfangskante (143) des Gefäßumlaufflansches (116) und einer der Schwenkachse (145) der Lasche (136) benachbarten Laschenkante (147) angeordnet ist.

25. Topfförmiges Gefäß nach mindestens einem der Ansprüche 17 bis 24, **dadurch gekennzeichnet, dass** die Lasche (136) an ihrem kurzen Hebelarm mit einer Betätigungskante (147) zum Verschwenken des Rastbügels (170) versehen ist.

26. Topfförmiges Gefäß nach Anspruch 25, **dadurch gekennzeichnet, dass** die Betätigungskante (147) der Lasche (136) am kurzen Hebelarm des Rastbügels (170) und/oder an dessen Bügelfußsteg (171) angreift.

27. Topfförmiges Gefäß nach mindestens einem der Ansprüche 19 bis 26, **dadurch gekennzeichnet, dass** die Bügelschenkel (172, 173) gewölbt verlaufen.

28. Topfförmiges Gefäß nach mindestens einem der vorhergehenden Ansprüche, **dadurch gekennzeichnet, dass** die Kurvenbahn (40, 140) der Schwenkachse (45, 145) zugewandt bis zum oberen Rand des Korpus (11, 111) reicht.

29. Topfförmiges Gefäß nach mindestens einem der vorhergehenden Ansprüche, **dadurch gekennzeichnet, dass** die Lasche (36, 136) in einem außerhalb der Überdeckung durch den Deckelumlaufrand (33, 133) liegenden Bereich dickenverstärkt und/oder griffflächenvergrößert ist.

30. Topfförmiges Gefäß nach mindestens einem der vorhergehenden Ansprüche, **dadurch gekennzeichnet, dass** die Lasche (136) in ihrer Ausgangsstellung an ihrem freien Griffflächenende (150) innenseitig an einem benachbarten vom Umfang des Eimerkorpus (111) abstehenden Stützsteg (166") anliegt.

## Claims

1. A pot-shaped vessel, in particular a bucket (10, 110) comprising a lid (12, 112) whose circumferential rim (33, 133) formed thereon can be latchingly connected to an outwardly projecting circumferential flange (16, 116) formed on the edge of the vessel body (11, 111), in such a way that in the latching position the free end edge (34, 134) of the circumferential lid rim (33, 133) is covered by a region of the vessel circumferential flange (16, 116), and with a tab (36, 136) which serves for unlatching lifting of the lid (12, 112) in a partial circumferential region and which is arranged in the course of the vessel circumferential flange (16, 116) and interrupts same and is pivotable relative thereto in such a way that its edge remote from the pivot axis (45, 145) moves away from the vessel body (11, 111) out of its locking position in which it is aligned with the vessel circumferential flange (16, 116) and which corresponds to the lid latching position into its lid lift-off position, **characterised in that** the tab (36, 136) is connected pivotably about a pivot axis (45, 145) which is approximately perpendicular or inclined at an acute angle to the horizontal plane of the lid to a circumferential end edge of the vessel circumferential flange (16, 116) or to the bucket body (11, 111) and that the tab(36, 136) is provided at an inner longitudinal edge which is at least partially covered by the circumferential lid rim (33, 133) with a cam track (40, 140) which comes into operative relationship with the free end edge (34, 134) of the circumferential lid rim (33, 133) upon pivotal movement of the tab (36, 136).

2. A pot-shaped vessel as set forth in claim 1 **characterised in that** the pivot axis (45) is inclined with respect to the substantially horizontal plane of the lid in the direction of its one and/or other mutually perpendicular horizontal axes.

3. A pot-shaped vessel as set forth in claim 1 **characterised in that** the tab (136) is mounted pivotably at a spacing from and on the bucket body (111).

4. A pot-shaped vessel as set forth in claim 1 or claim 2 **characterised in that** the pivot axis (46) is formed by a film hinge (45) between the tab (36) and the vessel circumferential flange (16) or the tab (36) and the bucket body (11).

5. A pot-shaped vessel as set forth in claim 4 **characterised in that** the tab (36) is provided at its one end region towards the vessel body (11) with a curvature (52) whose end edge (38) goes into the film hinge (45).

6. A pot-shaped vessel as set forth in claim 4 **characterised in that** the tab (36) is separated with its two free end edges (38, 39) by a narrow gap from the oppositely disposed circumferential end edges (43, 44) of the vessel circumferential flange (16) and that formed on a region of the tab (36), which is asymmetrical in the longitudinal direction, is a pivot leg which projects at an angle and whose end edge goes into the film hinge (45).

7. A pot-shaped vessel as set forth in claim 1 or claim 3 **characterised in that** the pivot axis (146) is formed by a film hinge (145) between the tab (136) and a mounting support (160) formed on the bucket body (111).

8. A pot-shaped vessel as set forth in claim 7 **characterised in that** the tab (136) is provided on its inside with a stiffening means (163) connected to the mounting support (160) by way of the film hinge (145).

9. A pot-shaped vessel as set forth in claim 7 or claim 8 **characterised in that** the mounting support (160) is in the form of mounting legs (161, 162) arranged in a triangular or trapezoidal configuration when viewed from below and projecting from the circumference of the bucket body (116).

10. A pot-shaped vessel as set forth in at least one of claims 1 and 7 through 9 **characterised in that** the pivot axis (145) is provided in an end region constituting the tab (136) in the form of a two-armed lever.

11. A pot-shaped vessel as set forth in at least one of the preceding claims **characterised in that** provided between at least one of the regions of the tab (36, 136) and the circumferential flange (16, 116) is an anti-tamper safeguard (15, 115) which can be torn away or which is latchable or deformable.

12. A pot-shaped vessel as set forth in one of claims 1 and 11 **characterised in that** the longitudinal edge of the tab (36, 136), which is provided with the cam track (40, 140), is connected in such a way that it can be torn away by way of legs or a film (51, 151) to the respective adjacent longitudinal edge (46, 146) which delimits a cut-out (37, 137) accommodating the tab (36, 136).

13. A pot-shaped vessel as set forth in claim 12 **characterised in that** the legs or the film (48, 148) is or are provided in a region which is remote from the pivot axis and which is exposed with respect to the lid rim (33, 133), between the cam track (40, 140) of the tab (36, 136) and the longitudinal edge (46, 146) of the vessel circumferential flange (16, 116).

14. A pot-shaped vessel as set forth in claim 5 **characterised in that** there is provided at least one latchable or deformable projection (53) on the tab (36), which projection upon movement from the originally closed condition of the vessel into the condition in which it has been opened for the first time, irreversibly changes its condition of engagement with respect to a stationary projection (54) or region.

15. A pot-shaped vessel as set forth in one of claims 5 or 6 and 14 **characterised in that** the latchable or deformable projection (53) is formed in the curvature region (52) of the tab (36) or in the region of the end of the tab which is remote from the gripping portion (50).

16. A pot-shaped vessel as set forth in claim 6 **characterised in that** the tab (36) has a gripping portion (50) which is adapted to be bendable with respect to the main region of the tab (36).

17. A pot-shaped vessel as set forth in claims 1 and 11 **characterised in that** the anti-tamper safeguard (115) is formed by a latching clip (170) which upon pivotal movement of the tab (136) passes into a visible latched pivoted-out position.

18. A pot-shaped vessel as set forth in claim 17 **characterised in that** the pivotable latching clip (170) has a pivot axis (175) substantially parallel to the pivot axis (145) of the tab (136).

19. A pot-shaped vessel as set forth in claim 17 or claim 18 **characterised in that** the latching clip (170) is of substantially T-shaped or hammer-like configuration in cross-section, wherein the free end of the base leg (171) of the clip forms the pivot axis (175) and at least one of the clip limbs (172, 173) is provided with a latch (174).

20. A pot-shaped vessel as set forth in claim 18 or claim 19 **characterised in that** the pivot axis is formed by a film hinge (175) formed between the end of the base leg (171) of the clip and a free end of a mounting leg (161, 162) formed on the mounting support (160).

21. A pot-shaped vessel as set forth in claim 20 **characterised in that** the mounting leg (161, 162) extends parallel to the periphery of the bucket body (111).

22. A pot-shaped vessel as set forth in at least one of claims 17 through 21 **characterised in that** the latching clip (170) in the pivoted-out position is latchable to a support leg (166') between the inside of the vessel circumferential flange (116) and the outside circumference of the bucket body (111).

23. A pot-shaped vessel as set forth in claim 22 **characterised in that** the clip limb (172, 173) on the outside and the support leg (166') at its side face towards the latching clip (170) are provided with parallel latching ribs (177).

24. A pot-shaped vessel as set forth in at least one of claims 17 through 23 **characterised in that** in the starting position the latching clip (170) is arranged with its outside within a gap (140) arranged between a circumferential edge (143) of the vessel circumferential flange (116) and a tab edge (147) adjacent to the pivot axis (145) of the tab (136).

25. A pot-shaped vessel as set forth in at least one of claims 17 through 24 **characterised in that** the tab (136) is provided at its short lever arm with an actuating edge (147) for pivotal movement of the latching clip (170).

26. A pot-shaped vessel as set forth in claim 25 **characterised in that** the actuating edge (147) of the tab (136) engages the short lever arm of the latching clip (170) and/or the base leg (171) thereof.

27. A pot-shaped vessel as set forth in at least one of claims 19 through 26 **characterised in that** the clip limbs (172, 173) extend in a curved configuration.

28. A pot-shaped vessel as set forth in at least one of the preceding claims **characterised in that** the cam track (40, 140) towards the pivot axis (45, 145) extends as far as the upper edge of the body (11, 111).

29. A pot-shaped vessel as set forth in at least one of the preceding claims **characterised in that** the tab (36, 136) is increased in thickness and/or is enlarged in gripping area in a region outside the area of overlap by the lid circumferential edge (33, 133).

30. A pot-shaped vessel as set forth in at least one of the preceding claims **characterised in that** in its starting position the tab (136) bears at its free gripping surface end (150) at the inside against an adjacent support leg (166") projecting from the periphery of the bucket body (111).

## Revendications

1. Un récipient en forme de pot, en particulier un seau (10, 110) comprenant un couvercle (12, 112) dont le bord circonférentiel (33, 133) formé dessus peut être relié par verrouillage à une bride circonférentielle (16, 116) qui fait saillie vers l'extérieur et formée sur le bord du corps (11, 111) du récipient, de telle sorte que dans la position de verrouillage le bord d'extrémité libre (34, 134) du bord circonférentiel (33, 133) du couvercle soit couvert par une zone de la bride circonférentielle (16, 116) du récipient, et avec une languette (36, 136) qui sert au levage du couvercle (12, 112) par déverrouillage dans une zone circonférentielle partielle, qui est disposée dans le cours de la bride circonférentielle (16, 116) du récipient et l'interrompt et elle est pivotable par rapport à celui-ci de telle sorte que son bord éloigné de l'axe d'oscillation (45, 145) se retire du corps (11, 111) du récipient, sort de sa position de verrouillage dans laquelle il est aligné avec la bride circonférentielle (16, 116) du récipient et qui correspond à la position de verrouillage du couvercle dans sa position de levage du couvercle, **caractérisé par le fait que** la languette (36, 136) est reliée de façon pivotable autour d'un axe d'oscillation (45, 145) qui est approximativement perpendiculaire ou incliné à un angle aigu au plan horizontal du couvercle à un bord d'extrémité circonférentiel de la bride circonférentielle (16, 116) du récipient ou au corps (11, 111) du récipient et que la languette (36, 136) est fournie à un bord longitudinal intérieur qui est moins partiellement couvert par le bord circonférentiel (33, 133) du couvercle avec une piste à cames (40, 140) qui entre dans une relation opérationnelle avec le bord d'extrémité libre (34, 134) du bord circonférentiel (33, 133) du couvercle lors du mouvement pivotal de la languette (36, 136).

2. Un récipient en forme de pot comme énoncé dans la revendication 1 **caractérisé par le fait que** l'axe d'oscillation (45) est incline par rapport au plan substantiellement horizontal du couvercle dans la direction de son seul et/ou autres axes mutuellement horizontaux et perpendiculaires.

3. Un récipient en forme de pot comme énoncé dans la revendication 1 **caractérisé par le fait que** la languette (136) est montée de façon pivotable à un espacement à partir et sur le corps (111) du seau.

4. Un récipient en forme de pot comme énoncé dans la revendication 1 ou la revendication 2 **caractérisé par le fait que** l'axe d'oscillation (46) est formé par une charnière (45) de pellicule entre la languette (36) et la bride circonférentielle (16) du recipient ou la languette (36) et le corps (11) du seau.

5. Un récipient en forme de pot comme énoncé dans la revendication 4 **caractérisé par le fait que** la languette (36) est pourvue à l'une de ses zones d'extrémité vers le corps (11) du seau d'une courbure (52) dont le bord d'extrémité (38) entre dans la charnière (45) de pellicule.

6. Un récipient en forme de pot comme énoncé dans la revendication 4 **caractérisé par le fait que** la languette (36) est séparée avec ses deux bords d'extrémité libres (38, 39) par une ouverture étroite à partir des bords circonférentiels d'extrémités (43, 44) disposes en sens inverse de la bride circonférentielle (16) du recipient et que formé sur une zone de la languette (36), qui est asymétrique dans la direction longitudinale , il y a un pied à pivot qui se projette à un angle et dont le bord frontal entre dans la charnière (45) de pellicule.

7. Un récipient en forme de pot comme énoncé dans la revendication 1 ou la revendication 3 **caractérisé par le fait que** l'axe d'oscillation (46) est formé par une charnière (145) de pellicule entre la languette (36) et un support de montage (160) formé sur le corps (111) du seau.

8. Un récipient en forme de pot comme énoncé dans la revendication 7 **caractérisé par le fait que** la languette (136) est pourvue en son intérieur d'un moyen de renforcement (163) relié au support de montage (160) par le moyen de la charnière (145) de pellicule.

9. Un récipient en forme de pot comme énoncé dans la revendication 7 ou la revendication 8 **caractérisé par le fait que** le support de montage (160) est sous la forme de béquilles de montage (161, 162) disposées dans une configuration triangulaire ou trapézoïdale quand on les voit de dessous et elles se projettent de la circonférence du corps (116) du seau.

10. Un récipient en forme de pot comme énoncé dans au moins l'une des revendications 1 et 7 à 9 **caractérisé par le fait que** l'axe d'oscillation (145) est fourni dans une zone d'extrémité constituant la languette (136) sous la forme d'un levier à deux bras.

11. Un récipient en forme de pot comme énoncé dans au moins l'une des revendications précédentes **caractérisé par le fait que** fourni entre au moins l'une des zones de la languette (36, 136) et la bride circonférentielle (16, 116), il y a un dispositif de protection anti-altération (15, 115) qui peut être détaché ou qui est verrouillable ou déformable.

12. Un récipient en forme de pot comme énoncé dans l'une des revendications 1 et 11 **caractérisé par le fait que** le bord longitudinal de la languette (36, 136), qui est pourvu de la piste à cames (40, 140), est relié de telle sorte qu'il puisse être détaché par le moyen de béquilles ou une pellicule (51, 151) au bord longitudinal adjacent respectif (46, 146) qui délimite une entaille (37, 137) logeant la languette (36, 136).

13. Un récipient en forme de pot comme énoncé dans la revendication 12 **caractérisé par le fait que** les béquilles ou la pellicule (48, 148) est ou sont fournie(s) dans une zone qui est éloignée de l'axe d'oscillation et qui est exposée par rapport au bord (33, 133) du couvercle, entre la piste à cames (40, 140) de la languette (36, 136) et le bord longitudinal (46, 146) de la bride circonférentielle (16, 116) du récipient.

14. Un récipient en forme de pot comme énoncé dans la revendication 6 **caractérisé par le fait qu'**il est fourni au moins une projection déformable ou verrouillable (53) sur la languette (36), projection qui lors du movement de la condition initialement fermée du recipient à la condition dans laquelle il a été ouvert pour la première fois, change d'une façon irréversible sa condition de prise par rapport à une projection fixe (54) ou zone.

15. Un récipient en forme de pot comme énoncé dans l'une des revendications 5 ou 6 et 14 **caractérisé par le fait que** la projection déformable ou verrouillable (53) est formée dans la zone de courbure (52) de la languette (36) ou dans la zone de l'extrémité de la languette qui est éloignée de la portion de prise (50).

16. Un récipient en forme de pot comme énoncé dans la revendication 6 **caractérisé par le fait que** la languette (36) a une portion de prise (50) qui est conçue pour être incurvable par rapport à la zone principale de la languette (36).

17. Un récipient en forme de pot comme énoncé dans les revendications 1 et 11 **caractérisé par le fait que** le dispositif de protection anti-altération (115) est formé par une attaché de verrouillage (170) qui lors du movement pivotal de la languette (136) pénètre dans une position pivotée au dehors verrouillée visible.

18. Un récipient en forme de pot comme énoncé dans la revendication 17 **caractérisé par le fait que** l'attache de verrouillage pivotable (170) a un axe d'oscillation (175) substantiellement parallèle à l'axe d'oscillation (145) de la languette (136).

19. Un récipient en forme de pot comme énoncé dans la revendication 17 ou la revendication 18 **caractérisé par le fait que** l'attache de verrouillage (170) a une configuration substantiellement en forme de T ou en forme de marteau en section transversale, dans lequel l'extrémité libre de la béquille d'appui (171) de l'attache forme l'axe d'oscillation (175) et au moins l'un des bras d'attache (172, 173) est muni d'un dispositif d'arrêt (174).

20. Un récipient en forme de pot comme énoncé dans la revendication 18 ou la revendication 19 **caractérisé par le fait que** l'axe d'oscillation est formé par une charnière (175) de pellicule formée entre l'extrémité de la béquille d'appui (171) de l'attache et un bord libre d'une béquille de montage (161, 162) formée sur le support de montage (160).

21. Un récipient en forme de pot comme énoncé dans la revendication 20 **caractérisé par le fait que** la béquille de montage (161, 162) s'étend parallèle à la périphérie du corps (111) du seau.

22. Un récipient en forme de pot comme énoncé dans au moins l'une des revendications 17 à 21 **caractérisé par le fait que** l'attache de verrouillage (170) dans la position pivotée au dehors est verrouillable à une béquille (166') de support entre l'intérieur de la bride circonférentielle (116) du récipient et la circonférence extérieure du corps (111) du seau.

23. Un récipient en forme de pot comme énoncé dans la revendication 22 **caractérisé par le fait que** le bras d'attache (172, 173) à l'extérieur et la béquille de support (166') à sa face latérale vers l'attache de verrouillage (170) sont pourvus de nervures parallèles de verrouillage (177).

24. Un récipient en forme de pot comme énoncé dans au moins l'une des revendications 17 à 23 **caractérisé par le fait que** dans la position de départ, l'attache de verrouillage (170) est disposée avec son extérieur dans une ouverture (140) disposée entre un bord circonférentiel (143) de la bride circonférentielle (116) du récipient et un bord de la languette (147) adjacent à l'axe d'oscillation (145) de la languette (136).

25. Un récipient en forme de pot comme énoncé dans au moins l'une des revendications 17 à 24 **caractérisé par le fait que** la languette (136) est munie à son court bras de levier d'un rebord de manoeuvre (147) pour le mouvement pivotal de l'attache de verrouillage (170).

26. Un récipient en forme de pot comme énoncé dans la revendication 25 **caractérisé par le fait que** le rebord de manoeuvre (147) de la languette (136) engage le bras court du levier de l'attache de verrouillage (170) et/ou son béquille d'appui (171).

27. Un récipient en forme de pot comme énoncé dans au moins l'une des revendications 19 à 26 **caractérisé par le fait que** les bras d'attache (172, 173) s'étendent dans une configuration courbée.

28. Un récipient en forme de pot comme énoncé dans au moins l'une des revendications précédentes **caractérisé par le fait que** la piste à cames (40, 140) vers l'axe d'oscillation (45, 145) s'étend jusqu'au bord supérieur du corps (11, 111).

29. Un récipient en forme de pot comme énoncé dans au moins l'une des revendications précédentes **caractérisé par le fait que** la languette (36, 136) est augmentée en épaisseur et/ou agrandie en zone de prise dans une région à l'extérieur de la zone de chevauchment par le bord circonférentiel (33, 133) du couvercle.

30. Un récipient en forme de pot comme énoncé dans au moins l'une des revendications précédentes **caractérisé par le fait que** dans sa position de depart, la languette (136) repose sur son extrémité superficielle de prise libre (150) à l'intérieur contre une béquille de support adjacent (166") se projetant de la périphérie du corps (111) du seau.
